# EUROPÄISCHE PATENTANMELDUNG

(11) **EP 4 632 178 A1**
(43) Veröffentlichungstag der Anmeldung: **15.10.2025**
(21) Anmeldenummer: 25163828.4
(22) Anmeldetag: 14.03.2025
(51) Int. Cl.: E05B 47/00, E05C 7/06, E05C 9/02

(54) **TREIBRIEGELSCHLOSS MIT MOTORISCHER UND MANUELLER ENTRIEGELUNG**

(30) Priorität: 15.03.2024 DE 102024107453
(71) Anmelder: ASSA ABLOY Sicherheitstechnik GmbH, 72458 Albstadt (DE)
(72) Erfinder: Rittinger, Peter, 72474 Benzingen (DE); Hennecke, Gerhard, 42555 Velbert (DE)
(74) Vertreter: Louis Pöhlau Lohrentz

(57) **Zusammenfassung**

Die Erfindung betrifft ein Treibriegelschloss (2) für einen Standflügel (14) mit einer oberen Treibriegelstange (24) verbunden mit einem oberen Einzugschieber (241) und einer unteren Treibriegelstange (25) verbunden mit einem unteren Einzugschieber (251), wobei die beiden Einzugschieber (241, 251) mittels eines zweiarmigen Umlenkhebels (26) verbunden sind, und wobei eine motorisch bewegbare Schieberplatte (27) vorgesehen ist, um die Treibriegelstangen (24, 25) motorisch zu entriegeln und eine Schlossnuss (23) mit einem Nusshebel (231) um die Treibriegelstangen (24, 25) manuell zu entriegeln.

Um jederzeit eine sichere manuelle und motorische Entriegelung des Treibriegelschlosses (2) sicherzustellen, wird vorgeschlagen, dass die motorische Entriegelung und die manuelle Entriegelung derart getrennt sind, dass bei der motorischen Entriegelung der Motor (3) direkt auf die Schieberplatte (27) einwirkt, wobei die Schieberplatte (27) mit dem Umlenkhebel (26) zusammenwirkt, um diesen zu schwenken und die beiden Treibriegelstangen (24, 25) zu entriegeln, und dass bei der manuellen Entriegelung der Nusshebel (231) direkt auf den unteren Einzugschieber (251) oder den oberen Einzugschieber (241) einwirkt, um die beiden Treibriegelstangen (24, 25) zu entriegeln.

## Beschreibung

Die Erfindung betrifft ein Treibriegelschloss gemäß den Merkmalen des Oberbegriffs des Anspruchs 1.

Aus der DE 10 2016 108 706 A1 ist ein Treibriegelschloss mit einer oberen Treibriegelstange und einer unteren Treibriegelstange bekannt, welches sowohl motorisch als auch manuell betätigbar ist. Dazu weist dieses Schloss zwei Betätigungseinrichtungen auf. Eine motorische Betätigungseinrichtung und eine mechanische manuelle Betätigungseinrichtung. Um ein Zusammenwirken dieser beiden unterschiedlichen Betätigungseinrichtungen zu ermöglichen, sind mehrere Kupplungsglieder vorgesehen. Es handelt sich insgesamt um einen relativ komplexen Aufbau und Funktionsablauf.

Das Dokument EP 3 543 436 B1 offenbart ebenfalls ein Treibriegelschloss mit einer oberen Treibriegelstange und einer unteren Treibriegelstange. Auch dieses Treibriegelschloss kann über einen Elektromotor oder manuell betätigt werden. Um die Schlosskomponenten dieses Schlosses zu betätigen, ist eine zentrale Schieberplatte vorgesehen. Um ein Verklemmen zwischen dem mechanischen und dem motorischen Antrieb zu verhindern, ist vorgesehen, dass sich in Ruhestellung der Motor bzw. das Motorgetriebe außer Wirkverbindung mit der zentralen Schieberplatte befindet.

Aus der US 2018/0155962 A1 ist ein Schloss mit einer Mehrfachverriegelung bekannt. Das Schloss ist manuell betätigbar und weist einen außerhalb des Schlossgehäuses angeordneten motorischen Antrieb auf.

Die EP 3 543 437 A1 beschreibt ein manuell und motorisch entriegelbares Treibriegelschloss. Sowohl der motorische Antrieb wie auch die Schlossnuss wirken auf die Schieberplatte, um das Schloss zu betätigen. Über eine Schieberplatte werden sowohl der Riegelauswerfer wie auch die Einzugsschieber für die Treibriegelstangen betätigt.

Der vorliegenden Erfindung liegt die Aufgabe zugrunde, ein Treibriegelschloss bereitzustellen, welches bei konstruktiv einfachem Aufbau sowohl mechanisch als auch motorisch betätigbar ist und dabei eine hohe Funktionssicherheit aufweist. Insbesondere soll eine Beeinflussung des motorischen und mechanisch manuellen Antriebs ausgeschlossen sein. Vorzugsweise soll jederzeit eine manuelle mechanische Entriegelung des Treibriegelschlosses möglich sein.

Diese Aufgabe wird erfindungsgemäß durch ein Treibriegelschloss mit den Merkmalen des Anspruchs 1 gelöst.

Erfindungsgemäß wird ein Treibriegelschloss für einen Standflügel einer zweiflügeligen Tür vorgeschlagen, mit einem Schlossgehäuse, einem Stulp, sowie mit einem oberen Einzugschieber zum Bewegen einer oberen Treibriegelstange und mit einem unteren Einzugschieber zum Bewegen einer unteren Treibriegelstange, wobei der obere Einzugschieber und der untere Einzugschieber über einen zweiarmigen in dem Schlossgehäuse schwenkbar gelagerten Umlenkhebel miteinander verbunden sind, sowie mit einer parallel zum Stulp bewegbaren Schieberplatte und einer im Schlossgehäuse drehbar gelagerten Schlossnuss mit Nusshebel, um die beiden Treibriegelstangen manuell zu entriegeln, sowie mit einem Motor, um die beiden Treibriegelstangen motorisch angetrieben zu entriegeln. Wesentlich dabei ist, dass die motorische Entriegelung und die manuelle Entriegelung derart getrennt sind, dass bei der motorischen Entriegelung der Motor über ein Motorgetriebe direkt auf die Schieberplatte einwirkt, um diese linear entlang des Stulps zu verschieben und wobei die Schieberplatte mit dem Umlenkhebel zusammenwirkt, um diesen zu schwenken, um die beiden Treibriegelstangen zu entriegeln, und dass bei der manuellen Entriegelung der Nusshebel direkt auf den unteren Einzugschieber oder den oberen Einzugschieber einwirkt, um die beiden Treibriegelstangen zu entriegeln.

Ein Vorteil der Trennung zwischen motorischem Antrieb und mechanischem Antrieb ist, dass jeder Antrieb eine eigene Wirklinie besitzt, um das Treibriegelschloss zu entriegeln und daher eine Beeinflussung der Antriebe untereinander verhindert wird. Insbesondere wird durch die direkte Einwirkung des Nusshebels auf den unteren Einzugschieber oder den oberen Einzugschieber bewirkt, dass bei einer manuellen Entriegelung des Treibriegelschlosses die Treibstangen direkt eingezogen werden, ohne dass es mittels dazwischenliegender Schlosskomponenten zu einer Behinderung der Entriegelung kommen kann. Indem der Motor auf eine andere Komponente der Schlossmechanik als die Schlossnuss wirkt, nämlich auf die Schieberplatte wirkt, können zudem auf einfache Art und Weise unterschiedliche Bewegungsabläufe zwischen motorischer und manueller Entriegelung realisiert werden.

Vorzugsweise wird unter einer verriegelten Stellung des Treibriegelschlosses eine Stellung verstanden, bei der die beiden Treibriegelstangen nach oben und unten aus dem Schlossgehäuse ausgeschlossen sind, derart, dass die obere Treibriegelstange in eine Verriegelungsaufnahme am Türrahmen und die untere Treibriegelstange in eine Verriegelungsaufnahme am Boden der Tür eingreift.

Insbesondere wird unter Entriegeltstellung des Treibriegelschlosses eine Stellung verstanden, bei der die beiden Treibriegelstangen in das Schlossgehäuse zurückgezogen sind, derart, dass die Treibriegelstangen nicht mehr mit einer Verriegelungsaufnahme zusammenwirken, sodass der Standflügel geöffnet werden kann.

Insbesondere wird in der Entriegeltstellung des Treibriegelschlosses auch über Fallenschieber und/oder Riegelschieber des Treibriegelschlosses dafür sorgegetragen, dass Riegelelemente eines Aktivflügelschlosses zurückgedrängt werden, sodass in der Entriegeltstellung beide Flügel der zweiflügeligen Tür, d.h. sowohl der Standflügel als auch der Gangflügel geöffnet werden können.

Insbesondere wird unter Einzugschieber ein im Schlossgehäuse linear und vorzugsweise parallel zum Stulp verschiebbares Bauteil verstanden, welches einen Anschluss für eine Treibriegelstange aufweist. Ein Einzugschieber kann überwiegend als ein flaches oder plattenförmiges Bauteil ausgebildet sein.

Insbesondere wird unter Schieberplatte ein überwiegend flaches oder plattes Bauteil verstanden, welches im Schlossgehäuse linear und vorzugsweise parallel zum Stulp verschiebbar ist. Insbesondere verbindet die Schieberplatte mehrere bewegliche Elemente des Treibriegelschlosses miteinander. Die Schieberplatte kann dazu eine Kulissenführung oder mehrere Kulissenführungen aufweisen. Ebenso oder alternativ kann die Schieberplatte einen Zapfen oder eine Rolle oder mehrere Zapfen oder Rollen aufweisen, die jeweils eine Verbindung zu einem beweglichen Element der Schlossmechanik herstellen.

Insbesondere wird unter Schlossgehäuse ein Gehäuse verstanden, in dem die Komponenten des Treibriegelschlosses aufgenommen sind. Vorzugsweise weist das Schlossgehäuse im Bereich des Stulps Ausnehmungen auf, die einen Durchgriff von Riegelelementen, wie bspw. Schlossriegel und/oder Schlossfalle ermöglichen. Ferner kann das Schlossgehäuse an seinen oberen und unteren Schmalseiten Ausnehmungen für Treibriegelstangen aufweisen.

Vorzugsweise weist das Treibriegelschloss nur ein einziges Schlossgehäuse auf. Insbesondere ist der Motor und das Motorgetriebe in dem Schlossgehäuse angeordnet. So kann ein kompakter und platzsparender Aufbau des Schlosses realisiert werden.

Insbesondere kann in einer Ausgestaltung vorgesehen sein, dass zum Entriegeln der Nusshebel den unteren Einzugschieber oder den oberen Einzugschieber in dieselbe Richtung, insbesondere einer Entriegelungsrichtung, beaufschlagt in die der Motor die Schieberplatte zum Entriegeln beaufschlagt. Dadurch ergibt sich ein einfacher Aufbau, da die Anzahl der Umlenkelemente bzw. Umlenkhebel reduziert werden kann.

Insbesondere kann vorgesehen sein, dass das Motorgetriebe die Schieberplatte zum Entriegeln mittels einer einseitigen Anlage in Entriegelungsrichtung schiebt, wobei die einseitige Anlage in Entriegelungsrichtung offen ist. Unter einseitiger Anlage kann verstanden werden, dass beispielsweise das Motorgetriebe im Abtrieb einen Zapfen hat, der auf eine Anlagefläche der Schieberplatte einwirkt, oder dass die Schieberplatte einen Zapfen hat, der von einer Anlagefläche des Motorgetriebes geschoben wird. Wesentlich dabei ist, dass die Anlage einseitig ist, sodass auf der anderen Seite keine Bewegungsbehinderung der Schieberplatte erfolgt, sodass sich die Schieberplatte in Entriegelungsrichtung von der Anlage entfernen kann. Dadurch kann in jeder Stellung des Motors bzw. des Motorgetriebes die Schieberplatte weiterbewegt werden, beispielsweise durch eine manuelle mechanische Entriegelung, ohne dass es durch den Motor oder das Motorgetriebe zu einer Verklemmungssituation kommen kann.

Vorzugsweise kann vorgesehen sein, dass die Schieberplatte einen Schieberzapfen oder eine Schieberrolle aufweist, wobei der Schieberzapfen oder die Schieberrolle an einer Steuerkurve des Umlenkhebels abläuft, um den Umlenkhebel zu schwenken. Über die Steuerkurve des Umlenkhebels kann die Bewegung des Umlenkhebels vorbestimmt werden. Insbesondere kann die Drehgeschwindigkeit des Umlenkhebels abhängig von der Stellung des Umlenkhebels und/oder der Schieberplatte variabel gestaltet werden. Damit kann ein unterschiedlicher Bewegungsablauf zwischen motorischem Antrieb und manuellem Antrieb realisiert werden. Beispielsweise kann vorgesehen sein, dass bei einer Entriegelung per Schlossnuss der Umlenkhebel dem Schieberzapfen oder der Schieberrolle vorauseilt und so außer Wirkeingriff mit der Schieberplatte gelangt, insbesondere indem die Steuerkurve des Umlenkhebels von dem Schieberzapfen oder der Schieberrolle abhebt.

Dadurch werden die Treibriegelstangen bei manueller Entriegelung schneller betätigt als bei motorischer Entriegelung. Dadurch ist in einem Notfall bei manueller Entriegelung eine sichere und schnelle Öffnung der Tür möglich. Zudem kann sichergestellt werden, dass bei einer manuellen Entriegelung keine Blockierung der Entriegelung durch den motorischen Antrieb stattfinden kann. Weder das Motorgetriebe noch die vom Motor angetriebene Schieberplatte ist auf die Art und Weise in der Lage, eine Bewegung des Umlenkhebels zu verhindern. Dadurch wird die Funktionssicherheit des Treibriegelschlosses gesteigert.

In einer Ausgestaltung kann vorgesehen sein, dass der untere Einzugschieber oder der obere Einzugschieber über einen Angriffspunkt direkt mit dem Umlenkhebel verbunden ist, um den Umlenkhebel zu schwenken, insbesondere um den Umlenkhebel bei einer manuellen Entriegelung zu schwenken. Von Vorteil ist, dass durch eine direkte Verbindung der Einzugschieber über den Umlenkhebel eine Zwangsführung der beiden Einzugschieber relativ zueinander geschaffen wird, sodass bei Antrieb eines der Einzugschieber automatisch der andere Einzugschieber in die Gegenrichtung betätigt wird, um das Treibriegelschloss zu entriegeln.

Insbesondere kann vorgesehen sein, dass der Angriffspunkt des unteren Einzugschiebers auf denselben Arm des zweiarmigen Umlenkhebels einwirkt wie der Schieberzapfen oder die Schieberrolle der Schieberplatte, oder dass der Angriffspunkt des oberen Einzugschiebers auf den anderen Arm des zweiarmigen Umlenkhebels einwirkt wie der Schieberzapfen oder die Schieberrolle der Schieberplatte.

In einer Ausgestaltung kann vorgesehen sein, dass zumindest in einer Verriegelungsstellung der wirksame Hebel zwischen Drehpunkt des Umlenkhebels und Angriffspunkt des oberen oder unteren Einzugschiebers größer ist als der wirksame Hebel zwischen Drehpunkt des Umlenkhebels und dem Schieberzapfen oder der Schieberrolle der Schieberplatte. Dadurch wird ermöglicht, dass bei einer Beaufschlagung des oberen oder unteren Einzugschiebers der vom Umlenkhebel zurückgelegte Weg größer ist als wenn der Umlenkhebel von dem Schieberzapfen der Schieberplatte beaufschlagt wird.

Insbesondere kann vorgesehen sein, dass die Steuerkurve des Umlenkhebels derart ausgebildet ist, dass bei einer motorischen Entriegelung ausgehend von der Verriegelungsstellung die Drehrate des Umlenkhebels zumindest zu Beginn der motorischen Entriegelung kleiner ist als gegen Ende der motorischen Entriegelung. Dadurch kann erreicht werden, dass zu Beginn der motorischen Entriegelung die Treibriegelstangen zwar in Entriegelungsrichtung mitbewegt werden, jedoch mit einer sehr kleinen Geschwindigkeit. Dies führt dazu, dass der Standflügel bei einer motorischen Entriegelung noch relativ lange verriegelt bleibt. Insbesondere solange verriegelt bleibt, bis der Gangflügel über die Riegelschieber bzw. die Fallenschieber des Treibriegelschlosses in die Entriegeltposition verbracht wird, sodass der Gangflügel geöffnet werden kann, solange der Standflügel noch verriegelt ist.

Um eine kompakte Ausgestaltung des Treibriegelschlosses zu erreichen, kann vorgesehen sein, dass die Drehachse des Umlenkhebels parallel zu der Drehachse der Schlossnuss verläuft und die Steuerkurve des Umlenkhebels auf einer der Schlossnuss abgewandten Seitenfläche des Umlenkhebels angeordnet ist.

Um die zur Betätigung des Treibriegelschlosses notwendigen Kräfte zu reduzieren, kann vorgesehen sein, dass der Nusshebel einen Zapfen oder eine Rolle aufweist, mittels dem oder der er direkt mit dem unteren Einzugschieber oder dem oberen Einzugschieber zusammenwirkt, indem der untere Einzugschieber oder der obere Einzugschieber eine Schieberanschlagsfläche für den Zapfen oder die Rolle aufweist, derart, dass der Nusshebel über den Zapfen oder die Rolle den unteren Einzugschieber oder den oberen Einzugschieber bei einer manuellen Entriegelung in eine Entriegelungsstellung beaufschlagt, insbesondere schiebt.

Um eine Beeinflussung zwischen motorischer und manueller Betätigung des Treibriegelschlosses zu verringern, kann zudem vorgesehen sein, dass die Schieberanschlagsfläche des unteren Einzugschiebers oder des oberen Einzugschiebers bei einer motorischen Entriegelung außer Wirkeingriff mit dem Zapfen oder der Rolle des Nusshebels gelangt, insbesondere dass die Schieberanschlagsfläche von dem Zapfen oder der Rolle des Nusshebels abhebt.

Insbesondere kann vorgesehen sein, dass die Schieberanschlagsfläche des unteren Einzugschiebers oder des oberen Einzugschiebers Teil einer Anschlagkurve ist, auf welcher der Zapfen oder die Rolle des Nusshebels abläuft, wenn der obere oder untere Einzugschieber bei einer motorischen Entriegelung außer Wirkeingriff mit dem Zapfen oder der Rolle des Nusshebels gelangt.

In einer Ausgestaltung kann vorgesehen sein, dass der Motor als Linearmotor ausgebildet ist, oder dass das Motorgetriebe als Spindeltrieb ausgebildet ist, um die Schieberplatte parallel zum Stulp anzutreiben. Der Motor kann insbesondere als elektrischer Motor ausgebildet sein, beispielsweise als elektrischer Linearmotor, oder als ein Motor, der eine rotierende Welle antreibt, welche mit einem Spindeltrieb verbunden ist, um eine lineare Bewegung mittels einer Spindel und einer Spindelmutter auszubilden.

Vorzugsweise ist vorgesehen, dass das Motorgetriebe im Abtrieb eine Anschlagfläche aufweist, die mit einem Anschlagzapfen der Schieberplatte in Anlage ist, um die Schieberplatte motorisch in eine Entriegelungsstellung zu beaufschlagen. Dadurch kann ebenfalls eine einseitig offene Anlage des Motorgetriebes relativ zu der Schieberplatte realisiert werden, sodass die Schieberplatte in Entriegelungsrichtung jederzeit außer Eingriff mit dem Motorgetriebe gelangen kann und nicht von diesem blockiert werden kann.

Für eine besonders gute Führung der Schieberplatte kann in einer Ausgestaltung vorgesehen sein, dass das Motorgetriebe im Abtrieb zwei Anschlagflächen aufweist, die jeweils mit einem Anschlagzapfen der Schieberplatte in Anlage sind, um die Schieberplatte motorisch in eine Entriegelungsstellung zu beaufschlagen.

Insbesondere kann dabei vorgesehen sein, dass die beiden Anschlagzapfen der Schieberplatte auf verschiedenen Seiten des Abtriebs des Motors angeordnet sind, insbesondere auf verschiedenen Seiten des Spindeltriebs derart angeordnet sind, dass eine Spindel des Spindeltriebs zwischen den beiden Anschlagzapfen verläuft. Dadurch wird die Kraft des Spindeltriebs gleichmäßig auf die beiden Anschlagzapfen links und rechts der Spindel derart verteilt, dass auf die Schieberplatte kein einseitiges Drehmoment einwirkt und diese linear, d.h. parallel zu dem Stulp in dem Schlossgehäuse verschoben wird, ohne dass eine seitliche Beaufschlagung der Schieberplatte durch den Motor möglich ist. Das hat den Vorteil, dass bei der Bewegung der Schieberplatte ebenfalls die Reibungskräfte minimiert und die Gefahr einer Verklemmung ebenfalls minimiert wird.

Insbesondere kann vorgesehen sein, dass bei der manuellen Entriegelung die Schieberplatte außer Eingriff mit der Anschlagfläche oder den Anschlagflächen des Motorabtriebs gelangt, insbesondere dass der Anschlagzapfen der Schieberplatte von der Anschlagfläche des Motorabtriebs abhebt, oder dass die Anschlagzapfen der Schieberplatte von den Anschlagflächen des Motorabtriebs abheben. Dies ermöglicht, dass bei der manuellen Entriegelung der Motorabtrieb sozusagen von der Schieberplatte abgekoppelt wird, sodass keine Bewegungshemmung auf den Motor oder den Motorabtrieb möglich ist.

Vorzugsweise kann das Treibriegelschloss einen Riegelauswerfer zum Betätigen eines Schlossriegels eines Aktivflügelschlosses und/oder einen Fallenauswerfer zum Betätigen einer Schlossfalle eines Aktivflügelschlosses aufweisen. Die Betätigung von Riegelauswerfer und/oder Fallenauswerfer kann bei motorischer Entriegelung und auch bei Entriegelung mittels Schlossnuss über einen Riegelschieberhebel erfolgen.

In einer Ausgestaltung kann vorgesehen sein, dass ein zweiarmiger Riegelschieberhebel konzentrisch zu der Schlossnuss drehbar gelagert ist, dessen erster Arm über eine Kulissenführung mit der Schieberplatte zusammenwirkt und dessen zweiter Arm mit einem Riegelauswerfer zusammenwirkt, um diesen zwischen einer aus dem Schlossgehäuse vorgeschlossenen Entriegelungsstellung und einer in das Schlossgehäuse zurückgezogenen Verriegelungsstellung zu bewegen. Über den Riegelschieberhebel wird der Riegelauswerfer des Treibriegelschlosses betätigt, um einen Schlossriegel eines Aktivflügelschlosses von der Verriegelungsstellung in die Entriegeltstellung zu verbringen.

Insbesondere kann vorgesehen sein, dass der Nusshebel einen Mitnehmer für den Riegelschieberhebel aufweist, der bei Drehung der Schlossnuss in Anlage mit dem Riegelschieberhebel gelangt, um diesen in eine Entriegelungsstellung mitzunehmen. Dadurch wird gewährleistet, dass bei einer manuellen Entriegelung mittels Schlossnuss der Riegelschieberhebel den Riegelauswerfer ebenfalls betätigt, um ein Aktivflügelschloss zu entriegeln.

Vorzugsweise kann ferner vorgesehen sein, dass der Riegelschieberhebel über einen Fallenumlenkhebel einen Fallenauswerfer antreibt, um diesen zwischen einer Entriegelungsstellung und einer Verriegelungsstellung zu bewegen. Dadurch ist es möglich, auch die Falle eines Aktivflügelschlosses zu entriegeln. Der Riegelschieberhebel wird insbesondere sowohl bei motorischer Entriegelung als auch bei manueller Entriegelung betätigt, so dass der Riegelauswerfer und auch der Fallenauswerfer in beiden Fällen zuverlässig betätigt werden.

Um einen kompakten Aufbau zu ermöglichen, kann in einer Ausgestaltung vorgesehen sein, dass der Nusshebel in dem Schlossgehäuse zwischen dem unteren Einzugschieber und dem Umlenkhebel in einer Ebene parallel zu dem Schlossboden und/oder der Schlossdecke des Schlossgehäuses angeordnet ist.

Um einen störungsfreien und komfortablen Betrieb zu ermöglichen, kann vorgesehen sein, dass ein Federantrieb vorgesehen ist und die beiden Treibstangen motorisch oder von der Schlossnuss manuell betätigt unter Aufladung des Federantriebs in eine Entriegelungsstellung eingezogen werden und beim Ausfahren in eine Verriegelungsstellung von dem Federantrieb unterstützt werden. Der Federantrieb kann dabei das Verbringen des Treibriegelschlosses von der Entriegeltstellung in die Verriegeltstellung unterstützen oder als alleiniger Antrieb zur Verriegelung des Treibriegelschlosses dienen.

In einer vorzugsweisen Ausgestaltung kann vorgesehen sein, dass der Federantrieb zwei Federn aufweist, wobei eine der Federn die Schieberplatte beaufschlagt und die zweite Feder den unteren Einzugschieber oder den oberen Einzugschieber beaufschlagt, insbesondere dass die Federn als Schraubenfedern und/oder Druckfedern ausgebildet sind.

Der erfinderische Gedanke umfasst ebenfalls eine Verriegelungsvorrichtung für eine zweiflügelige Tür umfassend einen Standflügel und einen Gangflügel, wobei der Standflügel ein Treibriegelschloss nach einem der vorhergehenden Ausgestaltungen und der Gangflügel ein Panikschloss mit einem Riegel und/oder einer Falle aufweist, und wobei das Treibriegelschloss einen Riegelauswerfer und/oder einen Fallenauswerfer aufweist, um den Riegel und/oder die Falle des Panikschlosses motorisch oder manuell angetrieben zu entriegeln.

Eine Anwendung des erfindungsgemäßen Treibriegelschlosses ist für zweiflügelige Türen vorgesehen. Dabei kann der Gangflügel bzw. Aktivflügel entriegelt werden, wenn der Standflügel, Passivflügel, geöffnet wird. Dazu kann das Treibriegelschloss entsprechende Riegelschieber und/oder Fallenschieber aufweisen, um die Riegelelemente des Aktivflügelschlosses zu entriegeln. Das hat den Vorteil, dass bei einer Notöffnung der zweiflügeligen Tür lediglich die Bedienung eines einzigen Flügels ausreicht, nämlich des Standflügels, um beide Flügel der zweiflügeligen Tür zu öffnen. Ein weiterer Vorteil ist, dass der Gangflügel geöffnet werden kann, während über das Treibriegelschloss der Standflügel mittels der Treibriegelstangen verriegelt bleibt. Dadurch ergibt sich als Vorteil die komfortable Bedienung der zweiflügeligen Tür sowie im Notfall die Möglichkeit einer schnellen Flucht durch die zweiflügelige Tür.

Das erfindungsgemäße Treibriegelschloss kann vorzugsweise auch in Notausgängen verwendet werden, um im Notfall oder Panikfall eine schnelle Flucht zu ermöglichen. Das Treibriegelschloss kann dabei als ein manuelles Treibriegelschloss ausgebildet sein, welches manuell bedient wird. In einer anderen Ausgestaltung kann das Treibriegelschloss auch als ein motorbetriebenes Treibriegelschloss ausgebildet sein, d.h. die Treibriegel und/oder Riegelauswerfer können motorisch angetrieben betätigt werden. Es ist auch eine kombinierte manuelle und motorbetriebene Bedienung des Treibriegelschlosses möglich.

Insbesondere kann das Treibriegelschloss gemäß der DIN EN 179 ausgebildet sein, um für Feuerschutz- und Rauchschutztüren eingesetzt werden zu können. Alternativ und/oder ergänzend kann das erfindungsgemäße Treibriegelschloss auch gemäß der DIN EN 1125 ausgebildet sein, um bei Paniktüren eingesetzt werden zu können.

In den Figuren sind weitere Ausgestaltungen und Beispiele des erfindungsgemäßen Treibriegelschlosses gezeigt und nachfolgend beschrieben. Dabei zeigen:
- Fig. 1:: eine Verriegelungsvorrichtung an einer zweiflügeligen Tür umfassend ein erfindungsgemäßes Treibriegelschloss;
- Fig. 2:: eine schematische Darstellung des Treibriegelschlosses in einer verriegelten Stellung;
- Fig. 3:: das Treibriegelschloss gemäß Figur 2 in einer motorisch entriegelten Stellung;
- Fig. 4:: die freigeschnittene Schieberplatte mit Umlenkhebel des Treibriegelschlosses;
- Fig. 5:: die Anbindung des Umlenkhebels an den unteren Einzugschieber;
- Fig. 6:: die Anbindung des Umlenkhebels an den oberen Einzugschieber;
- Fig. 7:: das Treibriegelschloss gemäß Figur 2 in einer manuell entriegelten Stellung;
- Fig. 8:: die Anbindung des Nusshebels an den unteren Einzugschieber;
- Fig. 9:: Eine schematische Darstellung des Zusammenspiels zwischen Riegelschieber und Fallenumlenkhebel;
- Fig. 10:: den Fallenauswerfer mit Fallenumlenkhebel.

In den Figuren sind beispielhafte Ausgestaltungen des erfindungsgemäßen Treibriegelschlosses 2 dargestellt. Diese sollen nicht einschränkend verstanden werden. In den Figuren sind gleichwirkende Komponenten mit denselben Referenzzeichen versehen. Der Fachmann kann anhand seines handwerklichen Könnens die gezeigten unterschiedlichen Ausführungsbeispiele im Rahmen des durch die Ansprüche vorgegebenen Schutzbereichs miteinander kombinieren, ohne dabei den Erfindungsgedanken zu verlassen.

Die Fig. 1 zeigt eine schematische Darstellung einer Verriegelungsvorrichtung 1 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist ein Panikschloss 16 auf, welches über eine Türklinke 17 betätigbar ist. Das Panikschloss 16 ist als selbstverriegelndes Panikschloss ausgebildet und weist einen selbsttätig vorschießenden Riegel auf sowie eine Falle. In dem Standflügel 14 ist das erfindungsgemäße Treibriegelschloss 2 aufgenommen. Das Treibriegelschloss 2 weist eine obere Treibriegelstange 24 sowie eine untere Treibriegelstange 25 auf. In der Darstellung der Fig. 1 ist das Treibriegelschloss 2 verriegelt, d.h. die beiden Treibriegelstangen 24 und 25 sind ausgefahren und verriegeln den Standflügel 14 mit dem Türrahmen 12 und dem Boden. Über eine Schlossnuss 23 kann das Treibriegelschloss 2 manuell entriegelt werden. Ferner weist das Treibriegelschloss 2 einen Motor auf, mittels dem das Treibriegelschloss 2 motorisch entriegelt werden kann. Das Anschlusskabel 18 des Motors ist durch den Standflügel 14 und mittels eines flexiblen Kabelübergangs 19 über den Türrahmen 12 geführt. Das Treibriegelschloss 2 weist einen Fallenaufnahmeraum sowie einen Riegelaufnahmeraum auf, in welche die Riegelelemente des Panikschlosses 16, also die Falle und der Riegel, eingreifen können. Über Fallenschieber bzw. Riegelschieber kann mittels des Treibriegelschlosses 2 eine Entriegelung des Panikschlosses 16 erfolgen. D.h. dass bei einer Entriegelung des Treibriegelschlosses 2 zunächst eine Entriegelung des Panikschlosses 16 stattfindet, sodass der Gangflügel 15 geöffnet werden kann, wobei der Standflügel 14 über die Treibriegelstangen noch verriegelt ist. Erst bei vollständiger Entriegelung des Treibriegelschlosses 2 kann dann auch der Standflügel 14 geöffnet werden.

In der Fig. 2 ist das Treibriegelschloss 2 in der verriegelten Stellung schematisch dargestellt. Das Treibriegelschloss 2 weist ein Schlossgehäuse 21 auf, an dessen Vorderseite ein Stulp 22 angeordnet ist. Ferner weist das Schlossgehäuse21 einen Schlossboden 211 und eine Schlossdecke, sowie die Seitenflächen des Schlossgehäuse 21 verschließende Seitenwände auf. Die Komponenten des Treibriegelschlosses 2 sind innerhalb des Schlossgehäuses 21 aufgenommen. Zur Verdeutlichung ist in der Fig. 2 die Schlossdecke abgenommen bzw. durchsichtig dargestellt. Gegenüberliegend der nicht dargestellten Schlossdecke befindet sich der Schlossboden 211. Der Schlossboden 211 haltert Komponenten der Schlossmechanik, beispielsweise die Schlossnuss 23. Das Treibriegelschloss 2 weist eine obere Treibriegelstange 24 sowie eine untere Treibriegelstange 25 auf. Die Treibriegelstangen sind jeweils über Einzugschieber 241 und Einzugschieber 251 mit der Mechanik des Treibriegelschlosses 2 verbunden. Der obere Einzugschieber 241 ist mit der oberen Treibriegelstange 24 verbunden. Der untere Einzugschieber 251 ist mit der unteren Treibriegelstange 25 verbunden.

Ferner umfasst das Treibriegelschloss 2 einen Riegelauswerfer 5 und einen Fallenauswerfer 4. In der in Fig. 2 dargestellten verriegelten Position sind die Treibriegelstangen 24, 25 maximal nach oben bzw. unten aus dem Schlossgehäuse 21 ausgefahren. Der Fallenauswerfer ist, wie auch der Riegelauswerfer 5, in das Schlossgehäuse 21 zurückgezogen. Dadurch bilden sich vor dem Fallenauswerfer 4 und dem Riegelauswerfer 5 jeweils ein Aufnahmeraum aus, in den eine Falle bzw. ein Riegel eines Aktivflügelschlosses eingreifen kann. Dadurch kann das Treibriegelschloss 2 nicht nur über die Treibriegelstangen 24, 25 verriegelt werden, sondern auch über die Riegelelemente eines Aktivflügelschlosses.

Ferner umfasst das Treibriegelschloss 2 einen motorischen Antrieb umfassend einen elektrischen Antriebsmotor 3 mit einem Motorabtrieb 31, welcher als Spindeltrieb ausgebildet ist. Der Motorabtrieb 31 umfasst eine Spindel 32 sowie eine Spindelmutter 33. Die Spindelmutter weist zwei Anschlagsflächen 331 und 332 auf, die jeweils mit einem Zapfen einer Schieberplatte 27 zusammenwirken. Die Schieberplatte 27 ist in dem Schlossgehäuse 21 parallel zum Stulp 22 linear verschiebbar gelagert und kann vom Motor 3 bzw. dem Spindeltrieb 31 betätigt werden. In der dargestellten verriegelten Stellung ist die Schieberplatte 27 in ihrer unteren Position angeordnet. Ebenso ist die Spindelmutter 33 in der unteren Position angeordnet.

Ferner umfasst das Treibriegelschloss 2 einen Federantrieb 6, umfassend zwei Druckfedern 61 und 62. Der Federantrieb 6 wird bei einer Entriegelung des Treibriegelschlosses aufgeladen. Bei einer Verriegelung wirkt der Federantrieb 6 unterstützend um das Treibriegelschloss 2 in die verriegelte Position zu bewegen.

Ferner weist das Treibriegelschloss 2 eine Schlossnuss 23 auf, über die das Treibriegelschloss 2 manuell bzw. mechanisch entriegelbar ist. Die Schlossnuss 23 ist mit einem Nusshebel 231 drehfest verbunden. Der Nusshebel 231 weist an seiner Oberseite einen Mitnehmer 232 auf, um einen Riegelschieberhebel 28 zu betätigen bzw. mitzunehmen.

Der Riegelschieberhebel 28 ist konzentrisch zu der Schlossnuss 23 drehbar gelagert und weist zwei miteinander verbundene Riegelschieberarme auf. Der erste Riegelschieberarm 281 ist oberhalb der Schlossnuss 23 angeordnet und der zweite Riegelschieberarm 282 ist unterhalb der Schlossnuss 23 angeordnet. Der obere Riegelschieberarm 281 wirkt über einen Fallenumlenkhebel 41 mit dem Fallenschieber 4 zusammen. Der untere Riegelschieberarm 282 wirkt mit dem Riegelauswerfer 5 zusammen. Bei Drehung des Riegelschieberhebels 28 entgegen dem Uhrzeigersinn wird sowohl der Riegelauswerfer 5 wie auch der Fallenauswerfer 4 in die Entriegeltstellung betätigt, d.h. in Richtung auf den Stulp 22 zu bewegt. Dadurch können Riegelelemente eines nicht dargestellten Aktivflügelschlosses, die in das Schlossgehäuse 21 des Treibriegelschlosses 2 eingreifen, aus diesem in eine Entriegelungsstellung verdrängt werden.

Die beiden Einzugschieber 241, 251 sind über einen Umlenkhebel 26 miteinander verbunden. Wie auch aus Figur 5 zu entnehmen ist, ist der untere Einzugschieber 251 über den Angriffspunkt 254, der als Drehzapfen ausgebildet ist, mit dem Umlenkhebel 26 drehbar verbunden. Der Umlenkhebel 26 ist als zweiarmiger Umlenkhebel ausgebildet. Der Angriffspunkt 254 ist am ersten Arm 261 des Umlenkhebels 26 angeordnet und am zweiten Arm 262 des Umlenkhebels 26 ist ein Führungszapfen 265 vorgesehen, um den Umlenkhebel 26 mit dem ersten Einzugschieber bzw. dem oberen Einzugschieber 241 zu verbinden (Figur 6).

Wie auch aus Figur 8 hervorgeht, weist der Nusshebel 231 endseitig eine Rolle 233 auf, die mit dem unteren Einzugschieber 251 zusammenwirkt. Bei Drehung der Schlossnuss 23 wird der Nusshebel 231 entgegen dem Uhrzeigersinn bewegt, wobei die Rolle 233 den unteren Einzugschieber 251 anhebt, um die untere Treibriegelstange 25 einzuziehen.

In der Fig. 3 ist das Treibriegelschloss 2 gemäß Fig. 2 in einer motorischen Entriegeltstellung dargestellt. Zur motorischen Entriegelung des Treibriegelschlosses 2 wird der Motor 3 betätigt, sodass die Spindelmutter 33, wie in Fig. 3 dargestellt, entlang der Spindel 32 nach oben bewegt wird und dabei die Schieberplatte 27 mitnimmt. Die Mitnahme erfolgt über die ersten Anschlagsfläche 331 und zweite Anschlagsfläche 332, die jeweils mit den beiden Anschlagzapfen 271, 272, die beispielsweise in Fig. 4 dargestellt sind, in Anlage sind und dadurch bei der Bewegung entlang der Spindel nach oben die Schieberplatte 27 mitnehmen.

Der Riegelschieberhebel 28 ist mit seinem ersten Riegelschieberarm 281 bzw. dem oberen Riegelschieberarm 281 in der Kulissenführung 273 der Schieberplatte 27 geführt. Infolge der Bewegung der Schieberplatte 27 parallel zum Stulp 22 nach oben gemäß Figur 3, wird der Riegelschieberhebel 28 durch die Kulissenführung 273 entgegen dem Uhrzeigersinn verschwenkt. Demzufolge drängt der untere bzw. zweite Riegelschieberarm 282 den Riegelauswerfer 5 in die in Figur 3 dargestellte Entriegelungsstellung, bei der der Riegelschieber 5 mit seinem Ende über den Stulp 22 hinaussteht. Der Fallenauswerfer 4 wird über den Umlenkhebel 41, der mit dem ersten Riegelschieberarm 281 verbunden ist, ebenfalls aus dem Schlossgehäuse 21 in die in Figur 3 dargestellte Entriegelungsstellung verfahren.

In Fig. 4 ist freigeschnitten das Prinzip der Entriegelung der Treibriegelstangen bei motorischer Betätigung der Schieberplatte 27 dargestellt. Wie in Fig. 4 ersichtlich ist, weist die Schieberplatte 27 eine Schieberrolle 274 auf, die mit einer Steuerkurve 263 des Umlenkhebels 26 zusammenwirkt. Der Umlenkhebel 26 ist um den Drehpunkt 264 drehbar gelagert. Die Steuerkurve 263 ist an dem ersten Arm 261 des Umlenkhebels 26 angeordnet. Infolge der Bewegung der Schieberplatte 27 entlang des dargestellten Pfeils nach oben drückt die Schieberrolle 274 den ersten Arm des Umlenkhebels 26 nach oben, woraufhin sich der über den Angriffspunkt 254 mit dem ersten Arm 261 verbundene untere Einzugschieber 251 ebenfalls nach oben bewegt, sodass die untere Treibriegelstange 25 in das Schlossgehäuse 21 des Treibriegelschlosses 2 eingeschoben wird. Gleichzeitig bewegt sich der zweite Arm 262 des Umlenkhebels 26 nach unten und nimmt dabei den oberen Einzugschieber 241 mit, der über den Führungszapfen 265 an den Umlenkhebel 26 bzw. dessen zweiten Arm 262 angebunden ist. Die Anbindung des unteren Einzugschiebers 251 an den Umlenkhebel 26 ist im Detail in Figur 5 dargestellt. Die Anbindung des oberen Einzugschiebers 241 an den Umlenkhebel 26 ist im Detail in der Figur 6 dargestellt. Bei der Entriegelung wird der Umlenkhebel 26 entlang des um den Drehpunkt 264 dargestellten Pfeiles geschwenkt.

Bei der Verbringung des Treibriegelschlosses 2 von der Verriegeltstellung gemäß Figur 2 in eine Entriegeltstellung wird der Federantrieb 6 des Treibriegelschlosses 2 aufgeladen. Der Federantrieb 6 des Treibriegelschlosses 2 umfasst zwei Druckfedern 61 bzw. 62. Die Druckfeder 61 beaufschlagt die Schieberplatte 27. Die Druckfeder 62 beaufschlagt den unteren Einzugschieber 251. Wie durch Vergleich der Figuren 2 und 3 ersichtlich ist, werden beim Entriegeln des Treibriegelschlosses die beiden Federn 61 bzw. 62 zusammengedrückt. Um das Treibriegelschloss 2 von der entriegelten Stellung gemäß Figur 3 zurück in die Verriegeltstellung gemäß Figur 2 zu führen, wird der Federantrieb 6 freigegeben, sodass unter Entladung der in den Federn 61 und 62 gespeicherten Energie das Treibriegelschloss 2 zurück in seine Verriegeltstellung verbracht wird.

Ergänzend zu der in Figur 3 dargestellten motorischen Entriegelungsstellung des Treibriegelschlosses 2 ist in Figur 7 die Entriegelung des Treibriegelschlosses 2 auf manuelle Art und Weise durch Drehen der Schlossnuss 23 dargestellt. Durch Drehen der Schlossnuss 23 entgegen dem Uhrzeigersinn wird der Nusshebel 231 ebenfalls entgegen dem Uhrzeigersinn gedreht, wobei, wie in Figur 8 vergrößert dargestellt, die Rolle 233 des Nusshebels 231 den unteren Einzugschieber 251 nach oben mitnimmt. Dies erfolgt, indem die Rolle 233 mit der Schieberanschlagfläche 252 in Anlage ist und bei Drehung des Nusshebels 231 diese zusammen mit dem Einzugschieber 251 nach oben betätigt. Dabei wird der Umlenkhebel 26, wie bereits zuvor bei der motorischen Entriegelung, verschwenkt und nimmt den oberen Einzugschieber 241 nach unten mit, was zum unmittelbaren Einzug der Treibriegelstangen 24 bzw. 25 führt.

Bei der manuellen Entriegelung mittels des Nusshebels 231 ist zu beachten, dass die Drehgeschwindigkeit des Umlenkhebels 26 zumindest zu Beginn höher ist als bei der motorischen Entriegelung. Wie aus Figur 4 durch die gestrichelten Linien ersichtlich ist, ist der wirksame Hebel 91 zwischen dem Angriffspunkt 254 und dem Drehpunkt 264 des Umlenkhebels größer als der wirksame Hebel 92 zwischen dem Zapfen der Schieberplatte 274 und dem Drehpunkt 264 des Umlenkhebels 26. Dies bewirkt, dass bei Drehung der Schlossnuss, d.h. bei der manuellen Entriegelung, der Umlenkhebel 26 außer Eingriff mit der Schieberrolle 274 gelangt, insbesondere von dieser abhebt. Dadurch wird die Entriegelung der Treibriegelstangen von dem motorischen Einfluss getrennt. Dadurch kann keine Beeinflussung der manuellen Entriegelung durch den Motor erfolgen, sodass jederzeit sichergestellt ist, dass das Treibriegelschloss manuell über die Schlossnuss 23 entriegelbar ist.

Ferner weist der Nusshebel 231 einen Mitnehmer 232 auf, um den Riegelschieberhebel 28 mitzunehmen. Wie in Figur 7 gezeigt ist, wird infolge des Anschlags zwischen Mitnehmer 232 und Riegelschieberhebel 28 dieser bei Betätigung der Schlossnuss 23 ebenfalls entgegen dem Uhrzeigersinn gedreht, um den Fallenauswerfer 4 und den Riegelauswerfer 5 in die Entriegeltstellung zu verbringen. Infolge der Drehung des Riegelschieberhebels 28 wird die Schieberplatte 27 ebenfalls parallel zum Stulp nach oben betätigt. Dies wird in Figur 7 dadurch verdeutlicht, dass die Anschlagzapfen 271 und 272 von den Anschlagsflächen 331 und 332 des Spindeltriebs 31 abgehoben, d.h. außer Wirkeingriff sind. Da jedoch die Schieberrolle 274 dem Umlenkhebel hinterherläuft, d.h. der Umlenkhebel außer Eingriff mit der Schieberplatte ist, hat diese Verlagerung der Schieberplatte 27 keinen störenden Einfluss auf die mechanische bzw. manuelle Entriegelung des Treibriegelschlosses.

In Figur 8 ist ersichtlich, dass die Rolle 233 des Nusshebels 231 an einer Schieberanschlagfläche 252 des unteren Einzugschiebers 251 abläuft.

Bei der motorischen Entriegelung des Treibriegelschlosses wie in Fig. 3 dargestellt, verbleibt der Nusshebel 231 stationär. Der untere Einzugschieber 251 wird dagegen motorisch angetrieben nach oben verlagert. Dadurch hebt die Schieberanschlagfläche 252 von der Rolle 233 des Nusshebels ab. Ausgehend von der in Figur 7 dargestellten manuellen Entriegelung des Treibriegelschlosses 2 wird die Verriegelung des Treibriegelschlosses 2 wieder in gleicher Art und Weise durch Unterstützung des Federantriebs 6 ermöglicht. In Figur 7 ist ersichtlich, dass beide Federn 61 bzw. 62 des Federantriebs 6 aufgeladen sind. Mit Unterstützung dieser beiden Federn 61, 62 kann das Treibriegelschloss 2 ausgehend von der in Figur 7 dargestellten Entriegelungsstellung zurück in die Verriegeltstellung gemäß Figur 2 verbracht werden.

In der Figur 9 ist zur besseren Übersicht das Zusammenspiel zwischen dem Riegelschieberhebel 28 und dem Fallenauswerfer 4 dargestellt. Gemäß der Darstellung in Figur 10 ist der Fallenauswerfer 4 mittels einem in einer Kulissenführung geführten Zapfen mit dem Fallenumlenkhebel 41 verbunden. Der Fallenumlenkhebel 41 ist als zweiarmiger Schwenkhebel ausgebildet, wobei dessen anderer Arm ebenfalls über einen Zapfen in einer Kulisse des ersten Riegelschieberarms 281 geführt ist. Sofern zur Entriegelung wie in Figur 9 durch den Pfeil angedeutet, der Riegelschieberhebel 28 entgegen dem Uhrzeigersinn gedreht wird, erfolgt durch den Fallenumlenkhebel 41 eine Bewegungsumkehr, die dazu führt, dass der Fallenauswerfer 4 in der in Figur 10 dargestellten Pfeilrichtung aus dem Schlossgehäuse 21 des Treibriegelschlosses 2 gedrängt wird, um ein Riegelelement, insbesondere eine Falle eines Aktivflügelschlosses, zu entriegeln.

Von Vorteil ist, dass bei dem Treibriegelschloss 2 die motorische Entriegelung mittels Motor 3 und Schieberplatte 27 von der mechanischen Entriegelung mittels Schlossnuss 23 und Nusshebel 231 getrennt ist. Die Wirkungskette bei der motorischen Entriegelung läuft über den Motor 3 bzw. das Motorgetriebe 31 und die Schieberplatte 27 auf den Umlenkhebel 26. Die Wirkungskette bei der manuellen Entriegelung läuft über die Schlossnuss 23, den Nusshebel 231 auf den unteren Einzugschieber 251. Indem sowohl bei der manuellen Entriegelung über Schlossnuss 23 der Wirkeingriff zwischen Schieberplatte 27 und Umlenkhebel 26 getrennt wird als auch bei motorischer Entriegelung der Wirkeingriff zwischen Nusshebel 231 und unterem Einzugschieber 251 außer Eingriff gelangt, ist sichergestellt, dass zwischen manueller Betätigung und motorischer Betätigung keine störende Wechselwirkung entstehen kann. Dadurch ist sichergestellt, dass das Treibriegelschloss 2 jederzeit entriegelbar ist. Ausgehend von jeder Position kann das Treibriegelschloss 2 sowohl manuell als auch motorisch entriegelt werden, ohne dass es dabei zu störenden Beeinflussungen der beiden Antriebe kommen kann.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Panikschloss
- 17: Türklinke
- 18: Anschlusskabel
- 19: flexibler Kabelübergang

- 2: Treibriegelschloss
- 21: Schlossgehäuse
- 211: Schlossboden
- 22: Stulp
- 23: Schlossnuss
- 231: Nusshebel
- 232: Mitnehmer
- 233: Rolle
- 24: obere Treibriegelstange
- 241: oberer Einzugschieber
- 25: untere Treibriegelstange
- 251: unterer Einzugschieber
- 252: Schieberanschlagfläche
- 254: Angriffspunkt, Drehzapfen
- 26: Umlenkhebel
- 261: erster Arm
- 262: zweiter Arm
- 263: Steuerkurve
- 264: Drehpunkt Umlenkhebel
- 265: Führungszapfen
- 27: Schieberplatte
- 271: erster Anschlagzapfen
- 272: zweiter Anschlagzapfen
- 273: Kulissenführung
- 274: Schieberrolle
- 28: Riegelschieberhebel
- 281: erster Riegelschieberarm
- 282: zweiter Riegelschieberarm

- 3: Motor
- 31: Motorabtrieb, Motorgetriebe
- 32: Spindel
- 33: Spindelmutter
- 331: erste Anschlagfläche
- 332: zweite Anschlagfläche

- 4: Fallenauswerfer
- 41: Fallenumlenkhebel
- 5: Riegelauswerfer

- 6: Federantrieb
- 61: erste Feder
- 62: zweite Feder

- 91: erster Hebel
- 92: zweiter Hebel

## Patentansprüche

1. Treibriegelschloss für einen Standflügel (14) einer zweiflügeligen Tür mit einem Schlossgehäuse (21), einem Stulp (22), sowie mit einem oberen Einzugschieber (241) zum Bewegen einer oberen Treibriegelstange (24) und mit einem unteren Einzugschieber (251) zum Bewegen einer unteren Treibriegelstange (25), wobei der obere Einzugschieber (241) und der untere Einzugschieber (251) über einen zweiarmigen in dem Schlossgehäuse (21) schwenkbar gelagerten Umlenkhebel (26) miteinander verbunden sind, sowie mit einer parallel zum Stulp (22) bewegbaren Schieberplatte (27) und einer im Schlossgehäuse (21) drehbar gelagerten Schlossnuss (23) mit Nusshebel (231), um die beiden Treibriegelstangen (24, 25) manuell zu entriegeln, sowie mit einem in dem Schlossgehäuse (21) angeordneten Motor (3), insbesondere als ein Linearmotor (3) oder Spindeltrieb (3) ausgebildet, um die beiden Treibriegelstangen (24, 25) motorisch angetrieben zu entriegeln,
**dadurch gekennzeichnet,**
**dass** die motorische Entriegelung und die manuelle Entriegelung derart getrennt sind,
**dass** bei der motorischen Entriegelung der Motor (3) über ein Motorgetriebe (31) direkt auf die Schieberplatte (27) einwirkt, um diese linear entlang des Stulps (22) zu verschieben und wobei die Schieberplatte (27) mit dem Umlenkhebel (26) zusammenwirkt, um diesen zu schwenken, um die beiden Treibriegelstangen (24, 25) zu entriegeln,
und **dass** bei der manuellen Entriegelung der Nusshebel (231) direkt auf den unteren Einzugschieber (251) oder den oberen Einzugschieber (241) einwirkt, um die beiden Treibriegelstangen (24, 25) zu entriegeln.

2. Treibriegelschloss nach Anspruch 1,
**dadurch gekennzeichnet,**
**dass** zum Entriegeln der Nusshebel (231) den unteren Einzugschieber (251) oder den oberen Einzugschieber (241) in dieselbe Richtung, insbesondere einer Entriegelungsrichtung, beaufschlagt in die der Motor (3) die Schieberplatte (27) zum Entriegeln beaufschlagt, und/oder dass das Motorgetriebe (31) die Schieberplatte (27) zum Entriegeln mittels einer einseitigen Anlage in Entriegelungsrichtung schiebt, wobei die einseitige Anlage in Entriegelungsrichtung offen ist.

3. Treibriegelschloss nach einem der Ansprüche 1 oder 2,
**dadurch gekennzeichnet,**
**dass** die Schieberplatte (27) einen Schieberzapfen oder eine Schieberrolle (274) aufweist, wobei der Schieberzapfen oder die Schieberrolle (274) an einer Steuerkurve (263) des Umlenkhebels (26) abläuft, um den Umlenkhebel (26) zu schwenken, wobei vorzugsweise vorgesehen ist,
**dass** bei einer Entriegelung per Schlossnuss (23) der Umlenkhebel (26) dem Schieberzapfen oder der Schieberrolle (274) vorauseilt und so außer Wirkeingriff mit der Schieberplatte (27) gelangt, insbesondere indem die Steuerkurve (263) des Umlenkhebels (26) von dem Schieberzapfen oder der Schieberrolle (274) abhebt.

4. Treibriegelschloss nach einem der vorhergehenden Ansprüche,
**dadurch gekennzeichnet,**
**dass** der untere Einzugschieber (251) oder der obere Einzugschieber (241) über einen Angriffspunkt (254) direkt mit dem Umlenkhebel (26) verbunden ist, um den Umlenkhebel (26) zu schwenken, insbesondere um den Umlenkhebel (26) bei einer manuellen Entriegelung zu schwenken.

5. Treibriegelschloss nach Anspruch 4,
**dadurch gekennzeichnet,**
**dass** der Angriffspunkt (254) des unteren Einzugschiebers (251) auf denselben Arm (261) des zweiarmigen Umlenkhebels (26) einwirkt wie der Schieberzapfen oder die Schieberrolle (274) der Schieberplatte (27), und/oder dass der Angriffspunkt des oberen Einzugschiebers (241) auf den anderen Arm (262) des zweiarmigen Umlenkhebels (26) einwirkt wie der Schieberzapfen oder die Schieberrolle (274) der Schieberplatte (27).

6. Treibriegelschloss nach Anspruch 4 oder 5,
**dadurch gekennzeichnet,**
**dass** zumindest in einer Verriegelungsstellung der wirksame Hebel (91) zwischen Drehpunkt des Umlenkhebels und Angriffspunkt des oberen oder unteren Einzugschiebers (251) größer ist als der wirksame Hebel (92) zwischen Drehpunkt (264) des Umlenkhebels (26) und dem Schieberzapfen oder der Schieberrolle (274) der Schieberplatte (27).

7. Treibriegelschloss nach einem der vorhergehenden Ansprüche,
**dadurch gekennzeichnet,**
**dass** die Steuerkurve (263) des Umlenkhebels (26) derart ausgebildet ist, dass bei einer motorischen Entriegelung ausgehend von der Verriegelungsstellung die Drehrate des Umlenkhebels (26) zumindest zu Beginn der motorischen Entriegelung kleiner ist als gegen Ende der motorischen Entriegelung.

8. Treibriegelschloss nach einem der vorhergehenden Ansprüche,
**dadurch gekennzeichnet,**
**dass** die Drehachse des Umlenkhebels (26) parallel zu der Drehachse der Schlossnuss (23) verläuft und die Steuerkurve (263) des Umlenkhebels (26) auf einer der Schlossnuss (23) abgewandten Seitenfläche des Umlenkhebels (26) angeordnet ist.

9. Treibriegelschloss nach einem der vorhergehenden Ansprüche,
**dadurch gekennzeichnet,**
**dass** der Nusshebel (231) einen Zapfen oder eine Rolle (233) aufweist, mittels dem oder der er direkt mit dem unteren Einzugschieber (251) oder dem oberen Einzugschieber (241) zusammenwirkt, indem der untere Einzugschieber (251) oder der obere Einzugschieber (241) eine Schieberanschlagsfläche (252) für den Zapfen oder die Rolle (233) aufweist, derart, dass der Nusshebel (231) über den Zapfen oder die Rolle (233) den unteren Einzugschieber (251) oder den oberen Einzugschieber (241) bei einer manuellen Entriegelung in eine Entriegelungsstellung beaufschlagt, insbesondere schiebt.

10. Treibriegelschloss nach einem der vorhergehenden Ansprüche,
**dadurch gekennzeichnet,**
**dass** die Schieberanschlagsfläche (252) des unteren Einzugschiebers (251) oder des oberen Einzugschiebers (241) bei einer motorischen Entriegelung außer Wirkeingriff mit dem Zapfen oder der Rolle (233) des Nusshebels (231) gelangt, insbesondere dass die Schieberanschlagsfläche (252) von dem Zapfen oder der Rolle (233) des Nusshebels (231) abhebt, und/oder
**dass** die Schieberanschlagsfläche (252) des unteren Einzugschiebers (251) oder des oberen Einzugschiebers (241) Teil einer Anschlagkurve ist, auf welcher der Zapfen oder die Rolle (233) des Nusshebels (23) abläuft, wenn der obere oder untere Einzugschieber (251) bei einer motorischen Entriegelung außer Wirkeingriff mit dem Zapfen oder der Rolle (233) des Nusshebels (23) gelangt.

11. Treibriegelschloss nach einem der vorhergehenden Ansprüche,
**dadurch gekennzeichnet,**
**dass** das Motorgetriebe (31) im Abtrieb eine Anschlagfläche (331) aufweist, die mit einem Anschlagzapfen (271) der Schieberplatte (27) in Anlage ist, um die Schieberplatte (27) motorisch in eine Entriegelungsstellung zu beaufschlagen, und/oder dass das Motorgetriebe (31) im Abtrieb zwei Anschlagflächen (331, 332) aufweist, die jeweils mit einem Anschlagzapfen (271, 272) der Schieberplatte (27) in Anlage sind, um die Schieberplatte (27) motorisch in eine Entriegelungsstellung zu beaufschlagen, wobei vorzugsweise vorgesehen ist,
**dass** die beiden Anschlagzapfen (271, 272) der Schieberplatte (27) auf verschiedenen Seiten des Abtriebs des Motors (3) angeordnet sind, insbesondere auf verschiedenen Seiten des Spindeltriebs (31) derart angeordnet sind, dass eine Spindel (32) des Spindeltriebs zwischen den beiden Anschlagzapfen (271, 272) verläuft.

12. Treibriegelschloss nach Anspruch 11,
**dadurch gekennzeichnet,**
**dass** bei der manuellen Entriegelung die Schieberplatte (27) außer Eingriff mit der Anschlagfläche (331) oder den Anschlagflächen (331, 332) des Motorabtriebs gelangt, insbesondere dass der Anschlagzapfen (271) der Schieberplatte (27) von der Anschlagfläche (331) des Motorabtriebs abhebt, oder dass die Anschlagzapfen (271, 272) der Schieberplatte von den Anschlagflächen (331, 332) des Motorabtriebs abheben.

13. Treibriegelschloss nach einem der vorhergehenden Ansprüche,
**dadurch gekennzeichnet,**
**dass** ein zweiarmiger Riegelschieberhebel (28) konzentrisch zu der Schlossnuss (23) drehbar gelagert ist, dessen erster Arm (281) über eine Kulissenführung (273) mit der Schieberplatte (27) zusammenwirkt und dessen zweiter Arm (282) mit einem Riegelauswerfer (5) zusammenwirkt, um diesen zwischen einer aus dem Schlossgehäuse (21) vorgeschlossenen Entriegelungsstellung und einer in das Schlossgehäuse (21) zurückgezogenen Verriegelungsstellung zu bewegen, wobei vorzugsweise vorgesehen ist,
**dass** der Nusshebel (231) einen Mitnehmer (232) für den Riegelschieberhebel (28) aufweist, der bei Drehung der Schlossnuss (23) in Anlage mit dem Riegelschieberhebel (28) gelangt, um diesen in eine Entriegelungsstellung mitzunehmen.

14. Treibriegelschloss nach einem der vorhergehenden Ansprüche,
**dadurch gekennzeichnet,**
**dass** der Riegelschieberhebel (28) über einen Fallenumlenkhebel (41) einen Fallenauswerfer (4) antreibt, um diesen zwischen einer Entriegelungsstellung und einer Verriegelungsstellung zu bewegen.

15. Verriegelungsvorrichtung für eine zweiflügelige Tür umfassend einen Standflügel (14) und einen Gangflügel (15), wobei der Standflügel (14) ein Treibriegelschloss (2) nach einem der vorhergehenden Ansprüche und der Gangflügel (15) ein Panikschloss (16) mit einem Riegel und/oder einer Falle aufweist, und wobei das Treibriegelschloss (2) einen Riegelauswerfer (5) und/oder einen Fallenauswerfer (2) aufweist, um den Riegel und/oder die Falle des Panikschlosses (16) motorisch oder manuell angetrieben zu entriegeln.
